# EUROPÄISCHE PATENTSCHRIFT

(11) **EP 3 152 776 B1**
(45) Veröffentlichungstag und Bekanntmachung des Hinweises auf die Patenterteilung: **28.02.2018**
(21) Anmeldenummer: 15738301.9
(22) Anmeldetag: 09.07.2015
(51) Int. Cl.: H01H 33/59, H01H 33/66, H01H 33/16

(54) **STROM-NULL-IMPULS MIT KONSTANTER STROMSTEILHEIT ZUR UNTERBRECHUNG EINES GLEICHSTROMES**
CURRENT ZERO IMPULSE WITH CONSTANT RATE OF RISE FOR DC INTERRUPTION
IMPULSION DE COURANT ZERO AVEC VITESSE DE CROISSANCE CONSTANTE POUR INTERRUPTION DE COURANT CONTINU

(30) Priorität: 30.07.2014 DE 102014214956
(43) Veröffentlichungstag der Anmeldung: 12.04.2017
(73) Patentinhaber: Siemens Aktiengesellschaft, 80333 München (DE)
(72) Erfinder: HEINZ, Thomas, 14089 Berlin (DE)
(86) Internationale Anmeldenummer: PCT/EP2015/065714
(87) Internationale Veröffentlichungsnummer: WO 2016/015975

(56) Entgegenhaltungen:
- DE-A1-102011 079 723
- DE-A1-102011 082 568
- DE-A1-102011 083 514
- DE-T2- 69 302 716

## Beschreibung

Die vorliegende Erfindung betrifft eine Anordnung zur Erzeugung eines Strom-Null-Impulses zur Generierung eines Stromnulldurchgangs in einem von einem Gleichstrom durchflossenen elektrischen Bauelement, insbesondere einer Vakuumröhre.

### Stand der Technik

Eine Vakuumröhre wird häufig als Last- oder Leistungsschalter von Strömen in Wechselstromnetzen eingesetzt. Dabei benötigt die Vakuumröhre zur Abschaltung des Anodenstromes bzw. des Schaltstromes eine negative Spannung, welche mit der negativen Halbwelle der Wechselspannung bereitgestellt wird. Für den Fall, dass ein Gleichstrom unterbrochen werden soll, ist aufgrund des fehlenden Nulldurchgangs ein Stromimpuls, oder auch Strom-Null-Impuls erforderlich, mit welchem der Gleichstrom überlagert werden kann, um den erforderlichen Stromnulldurchgang zu erzeugen.

In den bisher bekannten Verfahren zur Erzeugung eines künstlichen Stromnulldurchgangs mittels eines Strom-Null-Impulses wird in der Regel ein einfacher RLC-Schwingkreis (Schwingkreis basierend auf Widerstand, Induktivität, Kapazität) eingesetzt. Eine Unterbrecheranordnung mit Schwingkreis ist z.B. aus der DE 693 02 716 T2 bekannt. Soll der Gleichstrom ausgeschaltet werden, so wird die Vakuumschaltröhre geöffnet, der Strom-Null-Impuls eingeprägt und der Strom unterbrochen. Ein durch einen RLC-Schwingkreis generierter Strom-Null-Impuls hat dabei eine sinusförmige Stromform. Die Höhe der Frequenz des RLC-Schwing-kreises liegt dabei in der Regel im KHz-Bereich und damit deutlich über den Frequenzen, die typischerweise in Wechselstromnetzen auftreten.

Die Stromunterbrechung durch die Vakuumschaltröhre erfolgt relativ sicher bis zu einer bestimmten, maximalen Stromsteilheit dI/dt (Ableitung des Stromes nach der Zeit) im Stromnulldurchgang. Die Stromsteilheit des RLC-Schwingkreises entspricht dabei einer Kosinus-Funktion. Die Dimensionierung des RLC-Schwingkreises kann nur für die Höhe eines bestimmten vorgebbaren Stromes optimiert werden. Zum Zeitpunkt der Stromunterbrechung ergeben sich somit bei verschiedenen Schaltströmen und einem gleichbleibenden Strom-Null-Impuls verschiedene, gegebenenfalls nicht optimale Stromsteilheiten für den Nulldurchgang des Schaltstroms.

So weist ein RLC-Schwingkreis, welcher ausgelegt ist, einen Strom-Null-Impuls mit hoher Amplitude zu erzeugen, eine zunächst sehr hohe, mit zunehmender Zeit und Amplitude jedoch gemäß der Kosinus-Funktion abfallende Stromsteilheit auf. Ist der zu kompensierende Gleichstrom groß, so erfolgt der Stromnulldurchgang zu einem Zeitpunkt, zu dem die Stromsteilheit gemäß der Kosinus-Funktion bereits abgefallen und somit hinreichend niedrig ist. Ist der zu kompensierende Gleichstrom jedoch gering, so erfolgt ein Stromnulldurchgang bereits zu einem frühen Zeitpunkt, zu dem die Stromsteilheit des Strom-Null-Impulses noch sehr hoch, gegebenenfalls zu hoch ist.

DE 10 2011 079 723 A1 und DE 10 2011 083 514 A1 offenbaren eine Anordnung zur Erzeugung eines Strom-Null-Impulses gemäß Oberbegriff von Anspruch 1. Ferner offenbart auch DE 10 2011 082 568 A1 eine Anordnung zur Erzeugung eines Strom-Null-Impulses.

Aufgabe der Erfindung Aufgabe der Erfindung ist es, eine Anordnung zur Erzeugung eines Strom-Null-Impulses anzugeben, welche die Unterbrechung von Schaltströmen unterschiedlicher Höhe bei einer möglichst konstanten Stromsteilheit dI/dt ermöglicht.

Die Lösung der Aufgabe erfolgt durch die Merkmale der unabhängigen Ansprüche. Vorteilhafte Ausgestaltungen sind in den Unteransprüchen angegeben.

Erfindungsgemäß vorgesehen ist eine Anordnung zur Erzeugung eines Strom-Null-Impulses zur Generierung eines Stromnulldurchgangs in einem von einem Gleichstrom durchflossenen elektrischen Bauelement, insbesondere einer Vakuumschaltröhre, wobei die Anordnung einen elektrischen Energiespeicher mit zwei Polen, über die der elektrische Energiespeicher von einer Spannungsquelle aufladbar ist, und einen Schalter aufweist. Dabei ist mit der Anordnung über den Energiespeicher, das gleichstromdurchflossene elektrische Bauelement und den Schalter eine Masche ausbildbar, so dass der Energiespeicher bei einem Schließen des Schalters unter Erzeugung eines über das elektrische Bauelement entgegen dem Gleichstrom fließenden Strom-Null-Impulses entleerbar ist, wobei der Energiespeicher eine Mehrzahl von Energiespeicherelementen zur gemeinsamen Erzeugung eines Strom-Null-Impulses aufweist.

Ein Vorteil einer derartigen Anordnung ist, dass die Form, d.h. der Verlauf der Amplitude über die Zeit, des Strom-Null-Impulses durch eine Überlagerung der Entladekurven mehrerer Energiespeicherelemente formbar ist. Auf diese Weise sind nahezu beliebig formbare Strom-Null-Impulse generierbar, die zur Unterbrechung von Gleichströmen in einem elektrischen Bauelement erforderlich sein können. Dabei ist der Begriff des elektrischen Bauelements derart allgemein zu verstehen, dass er auch eine komplexere - ggf. integrierte - Schaltung, oder ein Gerät, insbesondere ein konventionelles Wechselstromschaltgerät, umfasst.

Vorteilhaft sind die Energiespeicherelemente unterschiedlich ausgebildet, so dass die Energiespeicherelemente unterschiedliche Entladekurven aufweisen. Die Entladung der Mehrzahl von Energiespeicherelementen zur gemeinsamen Ausbildung des Strom-Null-Impulses kann auf verschiedene Weise, beispielsweise parallel, zeitversetzt, voneinander abhängig oder verkettet erfolgen.

Vorteilhaft ist der Energiespeicher derart gestaltet, dass über die Masche bei einem Schließen des Schalters ein Schwingkreis ausbildbar ist, so dass der Strom-Null-Impuls wechselnde Richtungen aufweist. Eine derartige Ausgestaltung bietet den Vorteil, dass der Knotenpunkt, an dem der Energiespeicher mit der Leitung verbindbar ist, durch welche der Gleichstrom fließt, in Richtung des Gleichstroms vor dem elektrischen Bauelement positionierbar ist. Bei einer Entleerung des Energiespeichers wird in diesem Fall der durch das elektrische Bauelement fließende Gleichstrom zunächst durch den Strom-Null-Impuls verstärkt, bevor dieser aufgrund des ausgebildeten Schwingkreises seine Richtung wechselt und den Gleichstrom nach einer Halbschwingung mit seiner negativen Richtung kompensiert.

Erfindungsgemäß bildet die Mehrzahl von Energiespeicherelementen zur gemeinsamen Erzeugung eines Strom-Null-Impulses einen Kettenleiter aus, wobei die Energiespeicherelemente als Kettenglieder mit jeweils einer Kapazität ausgebildet sind.

Dabei ist unter dem Begriff des Kettenleiters eine kettenartige elektrische Verknüpfung gleichartig ausgebildeter Kettenglieder in Form von elektrischen Schaltungsanordnungen zu verstehen.

Die Verwendung gleichartiger Kettenglieder bietet den Vorteil einer rationalisierbaren Herstellbarkeit und eine Verkettung den Vorteil, zeitliche Abhängigkeiten oder Abfolgen ausbilden zu können.

Dabei weisen die Kettenglieder des Kettenleiters Induktivitäten, Widerständen und Kapazitäten auf. Eine Ausgestaltung mit passiven Bauelementen ist preiswert herstellbar, wobei insbesondere aus Induktivitäten, Widerständen und Kapazitäten eine Anordnung ausbildbar ist, die eine einfache Bauweise aufweist und zudem einen kontrollierten Entladevorgang einer Kapazität als Energiespeicherelement erlaubt.

Erfindungsgemäß ist ein jedes Kettenglied als ein RLC-Glied ausgebildet, d.h. ein jedes Kettenglied ist als eine Reihenschaltung von einer Induktivität, einem Widerstand und einer Kapazität ausgebildet, wobei die Reihenschaltung eines ersten Kettenglieds zwischen den Polen des Energiespeichers ausgebildet ist und die Reihenschaltung eines nachfolgenden Kettenglieds parallel zu der Kapazität des jeweils vorhergehenden Kettenglieds geschaltet ist. Eine derartige Ausgestaltung bietet die Möglichkeit, Schwingkreise unterschiedlicher Frequenzen, resultierend in Strom-Null-Impuls-Anteilen mit unterschiedlichen Stromsteilheiten auszubilden. Insbesondere bietet sie die Möglichkeit, Strom-Null-Impulse auszubilden, deren negative Halbwelle eine geringe Stromsteilheit bei hoher Amplitude aufweist. So erfordert beispielweise eine Vakuumschaltröhre zur Stromunterbrechung eines hohen Gleichstroms einen Strom-Null-Impuls mit hoher Amplitude und niedriger Stromsteilheit. Im Vergleich zu einem Energiespeicher, welcher die entsprechenden Voraussetzungen erfüllt und aus nur einem reinen RLC-Schwingkreis aufgebaut ist, benötigt ein entsprechender und geeignet parametrisiert aufgebauter Kettenleiter aus RLC-Gliedern weniger zu speichernde Energie bei Abgabe vergleichsweiser kurzer Stromimpulse und baulich geringeren Abmessungen.

Vorteilhaft weist die Anordnung mehrere Energiespeicherelemente auf, die derart bemessen sind, dass der durch die gemeinsame Entleerung der Energiespeicherelemente entstehende Strom-Null-Impuls abschnittsweise insgesamt eine annähernd konstante Stromsteilheit aufweist. Beispielsweise ist die Anordnung derart ausführbar, dass sie einen Kettenleiter mit mehreren Kettengliedern aufweist, deren Induktivitäten, Widerstände und Kapazitäten derart bemessen sind, dass der Strom-Null-Impuls abschnittsweise insgesamt eine annähernd konstante Stromsteilheit aufweist.

Ein derartige Anordnung bietet den Vorteil, dass sie beispielsweise für eine bestimmte, annähernd konstante Stromsteilheit ausgebildet sein kann, welche unabhängig von der Höhe eines zu kompensierenden Gleichstroms für den Zeitpunkt des Stromnulldurchgangs seitens des Strom-Null-Impulses die ausgebildete Stromsteilheit aufweist. Somit ist eine derartige Anordnung bei entsprechender Parametrisierung beispielsweise geeignet, einen durch eine Vakuumschaltröhre fließenden, zum Schaltzeitpunkt konstanten Gleichstrom unabhängig von dessen Höhe bei einer vorgebbaren Stromsteilheit zu kompensieren. Mit anderen Worten sind durch die Anordnung bei einer derartigen Ausgestaltung Stromnulldurchgänge für Gleichströme mit unterschiedlicher Höhe bei optimaler Stromsteilheit erzeugbar.

Vorteilhaft weist der Energiespeicher mehrere, besonders bevorzugt drei Energiespeicherelemente auf, die derart bemessen sind, dass der durch die gemeinsame Entleerung der Energiespeicherelemente entstehende Strom-Null-Impuls insgesamt einen annähernd dreieckigen oder rampenförmigen Stromverlauf aufweist. Besonders bevorzugt weist der Energiespeicher einen Kettenleiter mit drei Kettengliedern auf, deren Induktivitäten, Widerstände und Kapazitäten derart bemessen sind, dass der Strom-Null-Impuls insgesamt einen annähernd dreieckigen oder rampenförmigen Stromverlauf aufweist. Derartige zeitliche Verläufe des Strom-Null-Impulses sind mit passiven Bauelementen einfach realisierbar und bieten abschnittsweise einen Strom-Null-Impuls mit konstanter Stromsteilheit.

Vorteilhaft ist die Anordnung ferner derart ausgebildet, dass die Pole des Energiespeichers über einen Ladewiderstand mit der Spannungsquelle verbindbar sind. Weiterhin vorteilhaft ist die Anordnung dabei derartig aufgebaut, dass diese Spannungsquelle dieselbe Spannungsquelle ist, welche die elektrische Energie für den zu kompensierenden Gleichstrom liefert. Eine derartige Ausgestaltung erlaubt den Verzicht auf eine zweite Spannungsquelle. Vorteilhaft ist dabei der Ladewiderstand derartig angeordnet, dass er mit der Spannungsquelle, dem elektrischen Bauelement und dem Schalter eine zweite Masche ausbildet und dabei nicht in der zuvor genannten Masche aus dem Schalter, dem elektrischen Bauelement und dem Energiespeicher enthalten ist, sowie nicht im Strompfad des zu kompensierenden Gleichstroms angeordnet ist.

Weiterhin vorteilhaft ist die Anordnung derart ausgebildet, dass die Anordnung einen Energieabsorber aufweist, der parallel zu dem elektrischen Bauelement angeordnet ist. Durch diesen kann bei einer Unterbrechung des Gleichstroms durch das elektrische Bauelement die auf Grund der Unterbrechung freiwerdende Energie absorbiert werden. Vorteilhaft ist der Energieabsorber als Metalloxid-Ableiter, beispielsweise einem Metalloxid-Widerstand oder einem Metalloxid-Varistor, ausgebildet. Metalloxid-Ableiter sind im Wesentlichen alterungsstabil ausführbar und geeignet, die während eines Ableitvorgangs anfallende Energie aufnehmen zu können.

Vorteilhaft wird die Anordnung zur Erzeugung eines Strom-Null-Impulses in einem von einem Gleichstrom durchflossenen elektrischen Bauelement verwendet, wobei das elektrische Bauelement eine Vakuumschaltröhre ist. Bei einer derartigen Verwendung ist durch die Anordnung ein Gleichstromschalter ausbildbar.

### Beispiele und Zeichnungen

Nachfolgend wird die Erfindung unter Bezugnahme auf die anliegenden Zeichnungen anhand bevorzugter Ausführungsbeispiele näher erläutert.

Es zeigen
- Fig. 1: ein Ausführungsbeispiel der Erfindung mit einem Kettenleiter aus drei Kettengliedern;
- Fig. 2: zeigt ein Ausführungsbeispiel einer Verwendung der Erfindung zur Ausbildung eines Gleichstromschalters.

Fig. 1 zeigt ein bevorzugtes Ausführungsbeispiel der Erfindung. Aus Fig. 1 ist eine Anordnung zur Erzeugung eines Strom-Null-Impulses 1 zur Generierung eines Stromnulldurchgangs in einem von einem Gleichstrom 2 durchflossenen elektrischen Bauelement 3 ersichtlich, wobei das elektrische Bauelement 3 als Vakuumschaltröhre ausgeführt ist.

Die Anordnung weist einen elektrischen Energiespeicher 4 mit zwei Polen 12, 13 auf, der von einer in Figur 2 gezeigten Spannungsquelle 10 aufladbar ist. Ferner bildet die Anordnung über den Energiespeicher 4, das gleichstromdurchflossene elektrische Bauelement 3 und einem Schalter 5 eine Masche aus, so dass der Energiespeicher 4 bei einem Schließen des Schalters 5 unter Erzeugung eines über das elektrische Bauelement 3 den Gleichstrom 2 zunächst verstärkenden Strom-Null-Impulses 1 entleerbar ist.

Dabei weist der Energiespeicher 4 eine Mehrzahl von Energiespeicherelementen in Form von Kettengliedern 6, 6' und 6" eines Kettenleiters zur gemeinsamen Erzeugung eines Strom-Null-Impulses 1 auf. Die Kettenglieder 6, 6', 6" des Kettenleiters weisen Induktivitäten 7, 7', 7", Widerstände 8, 8', 8" und Kapazitäten 9, 9', 9" auf. Dabei ist ein jedes Kettenglied 6, 6', 6" aus einer Reihenschaltung von einer Induktivität 7, 7', 7", einem Widerstand 8, 8', 8" und einer Kapazität 9, 9', 9" ausgebildet. Zwischen den Polen 12, 13 des Energiespeichers 4 ist eine Reihenschaltung eines ersten Kettenglieds 6 ausgebildet. Die Reihenschaltung eines nachfolgenden Kettenglieds 6', 6" ist parallel zu der Kapazität 9, 9' des jeweils vorhergehenden Kettenglieds 6, 6' geschaltet.

Bei einer derartigen Ausgestaltung wird durch den Kettenleiter ein Schwingkreis ausgebildet, dessen Schwingen - sofern das elektrische Bauelement 3 einen leitenden Zustand aufweist - durch ein Schließen des Schalters 5 initiierbar ist.

Bei einem Schließen des Schalters 5 entleeren sich die Kapazitäten 9, 9', 9" unter Ausbildung einer positiven Halbwelle eines Strom-Null-Impulses 1. Die positive Halbwelle des Strom-Null-Impulses 1 weist dieselbe Richtung wie der Gleichstrom 2 auf, so dass sich im elektrischen Bauelement 3 zunächst beide Ströme addieren.

Nach einem Entleeren der Kapazitäten 9, 9', 9" halten die Induktivitäten 7, 7', 7" den Strom-Null-Impuls 1 aufrecht, bis eine Umpolung der Spannung U in den Kapazitäten 9, 9', 9" erfolgt. Mit zunehmendem Spannungsaufbau sinkt die Amplitude des Strom-Null-Impulses 1 bis zu dessen Nulldurchgang.

Aufgrund der Umpolung der Spannung U in den Kapazitäten 9, 9', 9" schließt sich an die positive Halbwelle des Strom-Null-Impulses 1 eine negative Halbwelle an. Diese negative Halbwelle des Strom-Null-Impulses 1 wirkt dem Gleichstrom 2 entgegen, so dass bei entsprechender Dimensionierung der Gleichstrom 2 durch die negative Halbwelle des Strom-Null-Impulses 1 kompensierbar und für die Summe beider Ströme ein Stromnulldurchgang im elektrischen Bauelement 3 erzielbar ist.

Die Induktivitäten 7, 7', 7", Widerstände 8, 8', 8" und Kapazitäten 9, 9', 9" der Kettenglieder 6, 6', 6" sind derart bemessen, dass der Strom-Null-Impuls 1 abschnittsweise insgesamt eine annähernd konstante Stromsteilheit aufweist.

Fig. 2 zeigt ein Ausführungsbeispiel einer Verwendung der Erfindung zur Ausbildung eines Gleichstromschalters 17. Die Ausführung des Energiespeichers 4 sowie dessen Zusammenwirken mit dem elektrischen Bauelement 3 und dem Schalter 5 sind zu dem Ausführungsbeispiel in Figur 1 identisch. Über die in Figur 1 beschriebenen Anordnung hinaus ist aus Figur 2 ersichtlich, dass der in Figur 1 gezeigte Energiespeicher 4, hier repräsentiert durch den Kettenleiter mit den Induktivitäten 7, 7', 7", den Widerständen 8, 8', 8" und den Kapazitäten 9, 9', 9" über einen Ladewiderstand 11 mit der Spannungsquelle 10 verbunden ist.

Weiterhin wird von derselben Spannungsquelle 10 die elektrische Energie für den zu kompensierenden Gleichstrom 2 geliefert. Der Ladewiderstand 11 ist derartig angeordnet, dass er mit der Spannungsquelle 10, dem elektrischen Bauelement 3 und dem Schalter 5 eine zweite Masche ausbildet und dabei nicht in der zuvor genannten Masche aus dem Schalter 5, dem elektrischen Bauelement 3 und dem Energiespeicher 4 enthalten, sowie nicht im Strompfad des zu kompensierenden Gleichstroms 2 angeordnet ist. Eine weitere, dritte Masche, bestehend aus der Spannungsquelle 10, dem Energiespeicher 4 sowie dem Ladewiderstand 11 erlaubt die Aufladung der Kapazitäten 9, 9', 9" auf die Spannung U_{DC} der Spannungsquelle 10, sofern der Schalter 5 offen ist.

Wird der Schalter 5 geschlossen, entladen sich die Kapazitäten 9, 9', 9" des Energiespeichers 4 über das elektrische Bauelement 3 und den Schalter 5 in Form des Strom-Null-Impulses 1. Das in Form einer Vakuumschaltröhre ausgeführte elektrische Bauelement 3 ist mit dem Schalter 5 gekoppelt und wird bei dem Schließen des Schalters 5 geöffnet, so dass mit Erreichen des durch die negative Halbwelle des Strom-Null-Impulses 1 verursachten Stromnulldurchgangs der Gleichstrom 2 abschaltbar ist.

An der Spannungsquelle 10 mit der Spannung U_{DC} ist über den Gleichstromschalter 17 eine Schaltlast mit einer induktiven Komponente 15 und einer ohmschen Komponente 16 angeschlossen, durch die der Gleichstrom 2 bestimmt wird. Ferner ist aus Fig. 2 ersichtlich, dass die Anordnung einen Energieabsorber 14 aufweist, der parallel zu dem elektrischen Bauelement 3 angeordnet ist.

Bei einer Unterbrechung des Gleichstroms 2 durch das elektrische Bauelement 3 entsteht aufgrund der induktiven Komponente 15 der Schaltlast über das elektrische Bauelement 3 eine Überspannung, die durch den Energieabsorber 14, welcher als Metalloxid-Ableiter ausgeführt ist, absorbierbar ist.

### Bezugszeichen

- 1: Strom-Null-Impuls
- 2: Gleichstrom
- 3: Elektrisches Bauelement
- 4: Energiespeicher
- 5: Schalter
- 6: Kettenglied
- 7: Induktivität
- 8: Widerstand
- 9: Kapazität
- 10: Spannungsquelle
- 11: Ladewiderstand
- 12: Pol des Energiespeichers
- 13: Pol des Energiespeichers
- 14: Energieabsorber
- 15: Schaltlast, induktive Komponente
- 16: Schaltlast, ohmsche Komponente
- 17: Gleichstromschalter

## Patentansprüche

1. Anordnung zur Erzeugung eines Strom-Null-Impulses (1) zur Generierung eines Stromnulldurchgangs in einem von einem Gleichstrom (2) durchflossenen elektrischen Bauelement (3), insbesondere einer Vakuumschaltröhre, wobei die Anordnung einen elektrischen Energiespeicher (4) mit zwei Polen (12), (13), über die der elektrische Energiespeicher (4) von einer Spannungsquelle (10) aufladbar ist, und einen Schalter (5) aufweist, und mit der Anordnung über den Energiespeicher (4), das gleichstromdurchflossene elektrische Bauelement (3) und den Schalter (5) eine Masche ausbildbar ist, so dass der Energiespeicher (4) bei einem Schließen des Schalters (5) unter Erzeugung eines über das elektrische Bauelement (3) entgegen dem Gleichstrom (2) fließenden Strom-Null-Impulses (1) entleerbar ist,
wobei
der Energiespeicher (4) eine Mehrzahl von Energiespeicherelementen zur gemeinsamen Erzeugung eines Strom-Null-Impulses (1) aufweist, und die Mehrzahl von Energiespeicherelementen zur gemeinsamen Erzeugung eines Strom-Null-Impulses (1) einen Kettenleiter ausbildet, wobei die Energiespeicherelemente als Kettenglieder (6), (6'), (6") mit jeweils einer Kapazität (9), (9'), (9") ausgebildet sind,
**dadurch gekennzeichnet, dass**
ein jedes Kettenglied (6), (6'), (6") als eine Reihenschaltung von einer Induktivität (7), (7'), (7"), einem Widerstand (8), (8'), (8") und einer Kapazität (9), (9'), (9") ausgebildet ist, die Reihenschaltung eines ersten Kettenglieds (6) zwischen den Polen (12), (13) des Energiespeichers (4) ausgebildet ist und die Reihenschaltung eines nachfolgenden Kettenglieds (6'), (6") parallel zu der Kapazität (9), (9') des jeweils vorhergehenden Kettenglieds (6), (6') geschaltet ist.

2. Anordnung nach Anspruch 1,
**dadurch gekennzeichnet, dass**
der Energiespeicher (4) derart gestaltet ist, dass über die Masche bei einem Schließen des Schalters (5) ein Schwingkreis ausbildbar ist, so dass der Strom-Null-Impuls (1) wechselnde Richtungen aufweist.

3. Anordnung nach einem der vorherigen Ansprüche,
**dadurch gekennzeichnet, dass**
die Pole (12), (13) des Energiespeichers (4) über einen Ladewiderstand (11) mit der Spannungsquelle (10) verbindbar sind.

4. Verwendung einer Anordnung nach einem der vorherigen Ansprüche zur Erzeugung eines Strom-Null-Impulses (1) in einem von einem Gleichstrom (2) durchflossenen elektrischen Bauelement (3),
**dadurch gekennzeichnet, dass**
das elektrische Bauelement (3) eine Vakuumschaltröhre ist.

## Claims

1. Arrangement for generating a zero-current pulse (1) for generating a zero-current crossing in an electrical component (3) through which a direct current (2) flows, in particular a vacuum interrupter, wherein the arrangement comprises an electrical energy store (4) with two poles (12), (13) via which the electrical energy store (4) can be charged by a voltage source (10), and a switch (5), and with the arrangement a loop can be formed by the energy store (4), the electrical component (3) through which the direct current flows, and the switch (5), so that the energy store (4) can be discharged by closing the switch (5) while generating a zero-current pulse (1) counter to the direct current (2) across the electrical component (3), wherein
the energy store (4) comprises a plurality of energy storage elements for mutual generation of a zero-current pulse (1), and the plurality of energy storage elements form a chain conductor for the mutual generation of a zero-current pulse (1), wherein the energy storage elements are formed as chain links (6), (6'), (6'') each with a capacitor (9), (9'), (9"),
**characterized in that**
each chain link (6), (6'), (6") is formed as a series circuit of an inductor (7), (7'), (7"), a resistor (8), (8'), (8") and a capacitor (9), (9'), (9"), the series circuit of a first chain link (6) is formed between the poles (12), (13) of the energy store (4) and the series circuit of a following chain link (6'), (6") is connected in parallel with the capacitor (9), (9') of the respectively previous chain link (6), (6').

2. Arrangement according to Claim 1,
**characterized in that**
the energy store (4) is so designed that when the switch (5) is closed a resonant circuit can be formed by the loop, so that the zero-current pulse (1) exhibits alternating directions.

3. Arrangement according to one of the previous claims,
**characterized in that**
the poles (12), (13) of the energy store (4) can be connected through a charging resistor (11) to the voltage source (10).

4. Use of an arrangement according to one of the previous claims for generating a zero-current pulse (1) in an electrical component (3) through which a direct current (2) flows,
**characterized in that**
the electrical component (3) is a vacuum interrupter.

## Revendications

1. Montage de production d'une impulsion (1) de courant zéro pour produire un passage par zéro du courant dans un composant (3) électrique, dans lequel passe un courant (2) continu, notamment dans un tube interrupteur à vide, dans lequel le montage a un accumulateur (4) d'énergie électrique ayant deux pôles (12), (13), par lesquels l'accumulateur (4) d'énergie électrique peut être chargé par une source (10) de tension, et un interrupteur (5) et, par le montage, par l'intermédiaire de l'accumulateur (4) d'énergie, le composant (3) électrique, dans lequel passe du courant continu et l'interrupteur (5), il peut être formée une maille, de manière à pouvoir vider l'accumulateur (4) d'énergie à une fermeture de l'interrupteur (5) en produisant une impulsion (1) de courant zéro passant par le composant (3) électrique dans le sens contraire au courant (2) continu,
dans lequel
l'accumulateur (4) d'énergie a une pluralité d'éléments d'accumulation d'énergie pour la production conjointe d'une impulsion (1) de courant zéro et la pluralité d'éléments d'accumulateur d'énergie constitue, pour la production conjointe d'une impulsion (1) de courant zéro, un maillon de chaîne, les éléments d'accumulation d'énergie étant constitués sous la forme de maillons (6), (6'), (6") de chaîne ayant chacun une capacité (9), (9'), (9"),
**caractérisé en ce que**
chaque maillon (6), (6'), (6") de chaîne est constitué sous la forme d'un circuit série d'une inductance (7), (7'), (7"), d'une résistance (8), (8'), (8") et d'une capacité (9), (9'), (9"), le circuit série d'un premier maillon (6) de chaîne étant constitué entre les pôles (12), (13) de l'accumulateur (4) d'énergie et le circuit série d'un maillon (6'), (6") de chaîne suivant étant monté en parallèle à la capacité (9), (9') du maillon (6), (6') respectivement précédent.

2. Montage suivant la revendication 1,
**caractérisé en ce que**
l'accumulateur (4) d'énergie est conformé, de manière à pouvoir constituer, par l'intermédiaire de la maille, un circuit oscillant à la fermeture de l'interrupteur (5), de sorte que l'impulsion (1) de courant zéro a des sens alternés.

3. Montage suivant l'une des revendications précédentes,
**caractérisé en ce que**
les pôles (12), (13) de l'accumulateur (4) d'énergie peuvent être reliés à la source (10) de tension par une résistance (11) de charge.

4. Utilisation d'un montage suivant l'une des revendication précédentes, pour produire une impulsion (1) de courant zéro dans un composant (3) électrique, dans lequel passe un courant (2) continu,
**caractérisée en ce que**
le composant (3) électrique est un tube interrupteur à vide.
